# EUROPÄISCHE PATENTSCHRIFT

(11) **EP 0 016 021 B1**
(45) Veröffentlichungstag und Bekanntmachung des Hinweises auf die Patenterteilung: **23.11.1983**
(21) Anmeldenummer: 79900605.1
(22) Anmeldetag: 12.06.1979
(51) Int. Cl.: D03D 47/30

(54) **EINRICHTUNG ZUM SCHUSSEINTRAG MITTELS EINES FLUIDUM AN EINER WEBMASCHINE**
DEVICE FOR INSERTING THE WEFT BY MEANS OF A FLUID IN A LOOM
DISPOSITIF POUR L'INSERTION DE LA TRAME AU MOYEN D'UN FLUIDE DANS UN METIER

(30) Priorität: 12.06.1978 DE 2825679; 11.05.1979 DE 2919026
(43) Veröffentlichungstag der Anmeldung: 01.10.1980
(73) Patentinhaber: PETSCHNER, Goetz, CH-8702 Zollikon (CH); Scheffel, Walter, D-8832 Weissenburg/Bayern (DE)
(72) Erfinder: SCHEFFEL, Walter, D-8832 Weissenburg (DE)
(74) Vertreter: Petschner, Goetz
(86) Internationale Anmeldenummer: CH7900087
(87) Internationale Veröffentlichungsnummer: WO8000087

## Beschreibung

Die Erfindung betrifft eine Einrichtung zum Schusseintrag mittels eines Fluidum an einer Webmaschine, bei der die Führung und der Antrieb des Schussfadens durch das Webfach in einem, aus einer Mehrzahl von Lamellen gebildeten, zum Webblatt hin offenen Kanal erfolgt, wobei in den Kanal eine Mehrzahl Düsen für die Zuführung des Transportfluidums einmünden. Durch die DE-OS 2622148 und DE-AS 2608030 des gleichen Anmelders sind Einrichtungen bekannt geworden, die mit der hier infrage stehenden Einrichtung vergleichbar sind. Diese bekannten Anordnungen besitzen einen flach ausgebildeten, in seinem Querschnitt diagonal liegenden Kanal mit einer zur Webblattseite hin grösseren Öffnung. Dieser sich in seiner senkrechten Entfernung von der Webblattebene weg verengende, mit einer Rundung abgeschlossene flache Kanal bietet einen optimalen Schussfadentransport bei niedrigem Energiebedarf sowie ein leichtes Freigeben des eingetragenen Schussfadens zu dessen Anschlag an die Webkante.

Die damit erreichbaren Webgeschwindigkeiten finden jedoch eine Begrenzung in der zu bewegenden Masse der für die Webfachbildung nötigen Vorrichtungen, so dass es nötig ist, für steigende Arbeitsgeschwindigkeiten an den Fachbildevorrichtungen die Hubhöhe des Webfaches zu verringern, um so die Messkräfte zu reduzieren. Hierbei lässt sich die Hubhöhe des Webfaches an sich dadurch verringern, wenn der flache Fadenführungskanal in seiner Querschnittslage aus seiner diagonalen Lage in eine Lage parallel zu den Kettfäden bei geschlossenem Webfach gebracht wird. Mit dieser Massnahme wäre die Bauhöhe des Lamellenkanals derart verringert, dass auch das Webfach entsprechend verkleinert werden könnte. Zudem ergäbe sich noch der Vorteil, dass die bei geschlossenem Fach herausbewegten Lamellen mit ihrer oberen Hüllfläche für den Schussfaden keine Begrenzung mehr bieten, sondern den Schussfaden ohne Rücksicht auf die Höhe der Gewebeebene reibungsfrei aus dem Kanal austreten lassen.

Dieses Verlagern des Kanals ist aber nicht ohne weiteres möglich. Bei den bekannten Einrichtungen taucht nämlich jede einzelne Lamelle in die Kettfadenschar des Unterfaches so ein, dass der obere Lamellenschenkel die Kettfäden teilt, wobei sich diese Teilung über die den Kanal abschliessende Rundung weiter zum Fuss der Lamelle zwangsläufig und in einem günstigen Berührungswinkel zum Kettfaden fortsetzt. Diese Eigenschaft geht aber bei einer Neigung des Kanalquerschnittes in die Waagerechte verloren, indem dann die Kettfäden nicht mehr zum Lamellenfuss abgleiten können, sondern, nach Passage der den Kanal abschliessenden Rundung, bereits die unteren Lamellenschenkel erneut teilend eintauchen. Der Berührungspunkt dieser Lamellenschenkel mit den Kettfäden liegt dabei relativ weit von der die Teilung fortführenden Rundung des Kanalbodens entfernt, so dass bei geringem seitlichem Verzug der Kettfäden die Gefahr besteht, dass bei diesem zweiten Teilungsvorgang die Kettfäden verkreuzt über den unteren Lamellenschenkel zu liegen kommen und damit, den Fadenflugkanal kreuzend, Schusseintragsfehler auslösen.

Aufgabe der vorliegenden Erfindung ist es somit, eine Einrichtung der vorgenannten Art so auszugestalten, dass die Lamellen auch bei einer in der vorstehenden Weise vorteilhaft geänderten Lage des Kanals störungsfrei und sicher in die Kettfäden des Unterfaches eintauchen können.

Dies wird erfindungsgemäss dadurch erreicht, dass der Kanal auf seiner Unterseite von anderen Lamellen begrenzt ist als auf der Oberseite, wobei die Unterlamellen, welche die untere Hüllfläche bilden, jeweils in einer anderen Querschnittsebene des Kanals als die Oberlamellen, welche die obere Hüllfläche bilden, angeordnet sind.

Zwar ist die Massnahme der Verwendung von Unter- und Oberlamellen an sich durch die DE-PS 1801044 bekannt, wobei es sich dort aber um einen Projektil-Kanal handelt, mit dem Zweck, die Berührungspunkte zwischen Projektil und Lamellen zu verringern. Die hier vorliegenden strömungstechnischen Erfordernisse sind in dieser Schrift unbeachtet.

Bei der hier erfindungsgemässen Anordnung von unterschiedlichen Lamellen kann jede Lamelle bei jedem Webzyklus die Kettfäden nur einmal teilen, so dass ein Überkreuzen innerhalb des Fadenführungskanals unmöglich ist. Somit können dadurch keine Eintragsfehler mehr ausgelöst werden.

Somit ist es hier nunmehr auch möglich, die erfindungsgemässe Einrichtung so auszugestalten, dass die obere Hüllfläche des Kanals bei Eintragsstellung der Weblade annähernd parallel ist zur Fadenebene des geschlossenen Faches.

Dadurch ergibt sich die gewünschte geringe Bauhöhe für die Lamellen und somit eine wirksame Verkleinerung des Webfaches.

Um dabei das Verdrängungsvolumen an den zu teilenden Kettfäden nicht zu erhöhen, besteht weiter eine vorteilhafte Weiterbildung darin, dass die Oberlamellen und Unterlamellen unterschiedliche Dicke aufweisen.

Eine Optimierung der transportierenden Hüllströmung wird zudem dadurch erreicht, dass sich der Querschnitt des Kanals jeweils nach einer Düse erweitert und sich dann in Eintragsrichtung bis zur nächsten Düse verengt, wobei jede Düse nahe der seitlichen Kanalöffnung liegt und schräg in den Kanal hinein gerichtet ist.

Um ferner die Verarbeitung auch solcher Garne zuzulassen, die bisher wegen der sich bildenden Verunreinigungen die Leistung der Webmaschine begrenzten, wird vorgeschlagen, dass die Achse des Austrittsstrahles der Düse die Hüllfläche derjenigen Seite des Kanals nicht schneidet, auf der sich die Düse befindet, wobei sich die Düse in einer Ebene befindet, welche senkrecht auf der Achse des Kanals steht und welche im Bereich einer vertikalen Erweiterung der seitlichen Kanalöffnung liegt.

Beispielsweise Ausführungsformen des Erfindungsgegenstandes werden nachfolgend anhand der Zeichnung näher erläutert. Es zeigen:
Fig. 1 eine Seitenansicht der Vorrichtung zum Schusseintrag zur Durchführung des erfindungsgemässen Verfahrens;
Fig. 2 eine Frontansicht der Anordnung gemäss Fig. 1;
Fig. 3 eine Draufsicht der Anordnung gemäss Fig. 1 und 2;
Fig. 4 eine Seitenansicht der Vorrichtung in einer Webmaschine in Stellung des Schusseintrages sowie als Schnitt A-A gemäss Fig. 5;
Fig. 5 eine Rückansicht gemäss Fig. 4 von der Webblattseite aus;
Fig. 6 eine Draufsicht gemäss Fig. 5;
Fig. 7 eine Seitenansicht der Vorrichtung in einer Webmaschine in Stellung des Schusseintrages sowie als Schnitt B-B gemäss Fig. 8;
Fig. 8 eine Rückansicht gemäss Fig. 7 von der Webblattseite aus, und
Fig. 9 eine Draufsicht gemäss Fig. 8.

Gemäss Fig. 1, 2 und 3 wird eine Weblade 1 mit einem Webblatt 2 so kreisförmig bewegt, dass der fest mit der Weblade 1 verbundene, aus Lamellen 6 und 19 gebildete Fadenführungskanal 7 in das aus Unterkettfäden 4 und Oberkettfäden 3 gebildete Webfach 5 ein- und austaucht. Der aus den Lamellen 6 und 19 gebildete Kanal 7 trägt in Abständen über die Webbreite angeordnete Düsen 14, die über Zuleitungen 13 mit einem Fluidum versorgt werden. Die in den Lamellen 6 und 19 liegenden Düsen 14 mit einer Strömungsaustrittsrichtung 15 haben eine geradlinige Zuführung 13 in mehrfacher Länge des Wertes der Bohrung der Düse 14, so dass deren Anordnung zur Seite des Webblattes 2 hin durch die unteren, auslaufenden Lamellenschenkel gestattet, dass die Kettfäden des Unterfaches 4 auf den Zuführungen 13 aufliegen und zudem im Strömungsschatten der die Zuführungen 13 überragenden Lamellenschenkelteile liegen, wodurch eine Berührung zwischen Schuss- und Kettfäden vermieden wird.

Der im Querschnitt flach gehaltene Kanal 7 liegt parallel zu den Kettfäden 3, 4 bei geschlossenem Webfach 8, so dass, im Zuge der Bewegung des Kanals 7 zum Webblattanschlag, der in der Ebene 8 liegende Schussfaden auch bei allen möglichen erforderlichen Webfachlagen, die diese Ebene 8 variieren lassen, ungehindert aus der Hüllfläche des Kanals 7 austreten kann, wie es auch die gestrichtelt dargestellte Lage des Kanals 7 erkennen lässt.

Neben der dadurch erreichten geringeren Bauhöhe der Lamellen und der damit möglichen Verkleinerung der Webfachhöhe mit der erstrebten Steigerung der Webmaschinendrehzahl kann ein sicheres und störungsfreies Eintauchen der Lamellen durch das Unterfach 4 wie folgt erreicht werden. Hierfür besteht der Fadenführungskanal 7 aus Lamellen 6, die auch die den Kanal 7 abschliessende Rundung tragen, sowie aus dazwischenliegenden kleineren, dünneren Lamellen 19. Dadurch können die beiden unterschiedlich, zum Beispiel wechselweise angeordneten Lamellenformen 6, 19 stets ausreichend getrennt gelegene Kettfäden beim Eintauchen teilen. Die geteilten Kettfäden 3 können somit an den Lamellen 19, wie auch an den Lamellen 6 ungehindert im günstigen Winkel 18 bis zum Lamellenfuss oder zur Auflage auf die Zuführungen 13 abgleiten.

Von Vorteil ist es weiter, die Lamellen 19 in ihrer Dicke gegenüber den Lamellen 6 dünner zu halten, wodurch das verdrängte Volumen der geteilten Kettfäden 3, 4 nicht angehoben wird.

Die Lamellen 19 haben neben der möglichen Aufgabe zur Halterung der Düsen 14 insbesondere die Aufgabe, den Strömungsschatten für die auf den Zuführungen 13 aufliegenden Kettfäden 4 zu erzeugen, so dass eine Berührung zwischen Kettfäden und Schussfäden vermieden wird. Aus den Figuren 4 und 7 ist weiter eine Webmaschine erkennbar, welche eine Weblade 1', die bei 10' gelagert ist und die Bahnkurve 22' beschreibt, ein Webblatt 2', die Webschäfte 9', die mit den Kettfäden 3', 4' das Webfach 5' bilden und den, durch Schrauben 21' mit der Weblade 1' fest verbundenen und schwenkenden, aus Oberlamellen 6', 16' und Unterlamellen 17', 18', 19' und dem Lamellenfuss 20' bestehenden Fadenführungskanal 7', 8' umfasst. Fig. 4 zeigt zugleich den Schnitt A-A in Fig. 5 und Fig. 7 zeigt den Schnitt B-B in Fig. 8.

In den Fig. 4, 5 und 6 sind die Düsen 14' mit ihren verschieden ausführbaren Zuführungen 13', 23', 24', 25', die durch die Ladenschiene 1' geführt sind, so dargestellt, wie diese vom Lamellenkamm 6', 19', 20' getrennt, nahe der blattseitigen Öffnung des Kanals 7' den Austrittsstrahl 15' in Richtung der Kanalhauptachse 8' auf den Schussfaden wirken lassen.

Die Kettfäden 4' bilden im Unterfach gemäss Fig. 4 und 5 durch die teilweise Auflage auf den Zuführungen 13', 23' und 25' eine Webfachstufe 12', durch welche der Austrittsstrahl 15' ungehindert bis zu dem, den Kanal 7', 8' abschliessenden Lamellenteil 11', welcher mindestens eine Rundung oder eine gerade Form mit Winkeln hat, wirken kann.

Die Zuführungen 13', 23' tragen die Düsen 14' derart, dass diese im Bereich der Materialstärke einer Lamelle 6', 16' oder 17', 19' liegen. Die Zuführungen 13', 23' erlauben eine besonders strömungsgünstige Ausbildung der Düse 14' mit einer mehrfachen Länge des Querschnittes der Düse 14'. Die Ausführungen der Zuleitungen 24', 25' haben nicht diese optimal günstige Form, wobei die Zuführung 24' keine Webfachstufe 12' erfordert.

Die in den Fig. 7, 8 und 9 dargestellten Zuführungen 26', 28' und 30' sind beispielsweise in einem separaten Träger 32' zwischen Weblade 1' und Lamellenfuss 20' auswechselbar angeordnet. Diese Zuführungen 26', 28' und 30' besitzen im Bereich nahe der webblattseitigen Öffnung des Kanals 7' eine Abwinkelung 27', 29' 31' derart, dass die Düsen 14' jeweils stromabwärts hinter bzw. im Strömungsschatten einer Unterlamelle 19' in Form 17' und somit im Bereich einervertikalen Erweiterung der blattseitigen Kanalöffnung liegen.

In den Fig. 4 und 7 sind die Oberlamellen 6' mit dem Kanalabschluss 11' so dargestellt, dass die unteren Schenkel 16' eine einheitliche Form besitzen.

Nach den Fig. 4-9 besitzen die Unterlamellen 19' auf der, zum Schussfadenanschlag gerichteten Seite eine einheitliche Rundung. Auf der, nach der blattseitigen Kanalöffnung 7' gerichteten Seite sind diese dagegen unterschiedlich hoch. Hierbei bilden die Unterlamellen 19' nach Form 17' eine vertikale blattseitige Verengung des Kanals 7', worauf, durch die Anordnung solcher nach Form 18', eine vertikale Erweiterung der blattseitigen Kanalöffnung 7' folgt.

Die Düsen 14' sind in Eintragsrichtung hinter der Unterlamelle Form 17' bzw. zwischen Formen 17' und 18' angeordnet und liegen damit im Bereich einer vertikalen Erweiterung der blattseitigen Kanalöffnung, womit auch die Anordnung der Düsen 14' nahezu in gleicher Ebene mit der Unterlamelle 17' möglich ist, da hier die ungehinderte Wirkung des Austrittsstrahles 15' primär ist.

Die sich aus der wiederholenden Anordnung über die Webbreite von Unterlamellen der Formen 17' und 18' ergebenden stetigen Verengungen und Erweiterungen der blattseitigen Kanalöffnung 7' erbringen verringerte Strömungswirbel und weniger Verunreinigungen durch Faserstaub und dgl.

## Patentansprüche

1. Einrichtung zum Schusseintrag mittels eines Fluidums an einer Webmaschine, bei der die Führung und der Antrieb des Schussfadens durch das Webfach in einem, aus einer Mehrzahl von Lamellen gebildeten, zum Webblatt hin offenen Kanal erfolgt, wobei in den Kanal eine Mehrzahl Düsen für die Zuführung des Transportfluidums einmünden, dadurch gekennzeichnet, dass der Kanal (7; 8') auf seiner Unterseite von anderen Lamellen begrenzt ist als auf der Oberseite, wobei die Unterlamellen (19; 17', 18', 19'), welche die untere Hüllfläche bilden, jeweils in einer anderen Querschnittsebene des Kanals (7; 8') als die Oberlamellen (6; 6'), welche die obere Hüllfläche bilden, angeordnet sind.

2. Einrichtung nach Anspruch 1, dadurch gekennzeichnet, dass die obere Hüllfläche des Kanals (7; 8') bei Eintragsstellung der Weblade (1; 1') annähernd parallel ist zur Fadenebene des geschlossenen Faches (5; 5').

3. Einrichtung nach Ansprüchen 1 oder 2, dadurch gekennzeichnet, dass die Oberlamellen (6; 6', 16') und Unterlamellen (19; 17', 18', 19') unterschiedliche Dicke aufweisen.

4. Einrichtung nach Anspruch 1, dadurch gekennzeichnet, dass sich der Querschnitt des Kanals (7; 8') jeweils nach einer Düse (14; 14') erweitert und sich dann in Eintragsrichtung bis zur nächsten Düse verengt, wobei jede Düse nahe der seitlichen Kanalöffnung liegt und schräg in den Kanal hinein gerichtet ist.

5. Einrichtung nach Anspruch 2, dadurch gekennzeichnet, dass die Achse des Austrittsstrahles (15') der Düse (14') die Hüllfläche derjenigen Seite des Kanals (8') nicht schneidet, auf der sich die Düse (14') befindet, wobei sich die Düse (14') in einer Ebene befindet, welche senkrecht auf der Achse des Kanals (8') steht und welche im Bereich einer vertikalen Erweiterung der seitlichen Kanalöffnung (7') liegt.

## Claims

1. Apparatus for weft thread insertion by means of a fluid in a loom, by which the guidance and propulsion of the weft thread through the warp shed takes place in a channel, said weft channel comprising a plurality of lamellae and being open towards the reed of the loom, whereby a plurality of nozzeles for the supply of transport fluid extends into said channel; characterized in that the lamellae defining the under side of said channel (7; 8') differ from those of the upper side, whereby said lower lamellae (19; 17', 18', 19'), which constitute the lower flanks of said cannel, are arranged respectively in another cross-sectional plane of said channel (7; 8') as said upper lamellae (6; 6'), which constitute the upper flanks.

2. Apparatus as in Claim 1, characterized in that, when the sley (1; 1') is in a position of weft- transport, the upper flanks of said channel (7; 8') is approximately parallel to the thread plane of the closed warp shed (5; 5').

3. Apparatus as in claim 1 or 2, characterized in that said upper lamellae (6; 6', 16') are of a different thickness to said lower lamellae (19; 17', 18', 19').

4. Apparatus as in claim 1, characterized in that the crosssection widens after each nozzle (14; 14') and then narrows in direction towards the next nozzle respectively, each nozzle being arranged adjacent a laterally open side of said channel and directed into channel at an angle.

5. Apparatus as in claim 2, characterized in that the axis of the outlet stream (15') of the nozzle (14') does not intersect the flank on the side of the channel where said nozzle (14') is situated; said nozzle being situated on a plane that is vertical on the axis of the channel (8') and that lies in the region of a vertical widening of the lateral channel opening (7').

## Revendications

1. Dispositif pour insertion de trame ou moyen d'un fluide sur un métier à tisser, dans lequel le guidage et l'entraînement du fil de trame à travers la foule de tissage s'effectuent dans un canal formé d'une pluralité de lamelles et ouvert en direction du ros, une pluralité de buses, pour l'amenée du fluide de transport, débouchant dans le canal, caractérisé en ce que le canal (7; 8') est limité, sur son côté inférieur, par d'autres lamelles que sur le côté supérieur, les lamelles inférieures (19; 17', 18', 19'), qui constituent la surface enveloppante inférieure, étant disposées respectivement dans un autre plan de section transversale du canal (7; 8') que les lamelles supérieures (6; 6') qui forment la surface enveloppante supérieure.

2. Dispositif selon la revendication 1, caractérisé en ce que la surface enveloppante supérieure du canal (7; 8') est, en position d'insertion du battant (1; 1'), approximativement parallèle au plan des fils de la foule fermée (5; 5').

3. Dispositif selon la revendication 1 ou 2, caractérisé en ce que les lamelles supérieures (6; 6', 16') et les lamelles inférieures (19; 17', 18', 19') présentent des épaisseurs différentes.

4. Dispositif selon la revendication 1, caractérisé en ce que la section transversale du canal (7; 8') s'élargit chaque fois après une buse (14; 14') et se rétrécit ensuite dans le sens d'insertion jusqu'à la buse suivante, chaque buse étant située près de l'ouverture latérale du canal et étant orientée obliquement vers l'intérieur du canal.

5. Dispositif selon la revendication 2, caractérisé en ce que l'axe du jet de sortie (15') de la buse (14') ne coupe pas la surface enveloppante du côté du canal (8') sur lequel se trouve la buse (14'), la buse (14') se trouvant dans un plan qui est perpendiculaire à l'axe du canal (8') et qui est situé au voisinage d'un élargissement vertical de l'ouverture de canal latérale (7').
